# EUROPÄISCHE PATENTSCHRIFT

(11) **EP 0 383 213 B1**
(45) Veröffentlichungstag und Bekanntmachung des Hinweises auf die Patenterteilung: **02.09.1992**
(21) Anmeldenummer: 90102617.9
(22) Anmeldetag: 10.02.1990
(51) Int. Cl.: A47B 96/06

(54) **Konsolenhalter**
Console support
Support de tablette d'étagère

(30) Priorität: 15.02.1989 DE 3904533
(43) Veröffentlichungstag der Anmeldung: 22.08.1990
(73) Patentinhaber: BAJO TRADING ANSTALT, 9496 Balzers (LI)
(72) Erfinder: Fiori, Alfredo, CH-8942 Oberrieden (CH)
(74) Vertreter: Hübner, Hans-Joachim, Dipl.-Ing.

(56) Entgegenhaltungen:
- EP-A- 0 330 599
- GB-A- 618 669
- US-A- 4 736 918

## Beschreibung

Die EP-A-0 330 599 zeigt einen Konsolenhalter mit zwei, als Strangpreßprofile ausgebildeten, im Querschnitt etwa u-förmigen Teilen, deren nach vorn offenes Oberteil ein Wandanlagejoch, einen oberen Schenkel und einen unteren Schenkel aufweist und deren in das Oberteil eingreifendes Unterteil eine Vorderwand sowie von dieser nach hinten ragende Ober- und Bodenwände aufweist, wobei die Konsole zwischen dem oberen Schenkel des Oberteils und der dazu etwa parallelen Oberwand des Unterteils mittels schrauben einspannbar ist, die im Unterschenkel des Oberteils verschraubbar sind und gegen die Oberwand des Unterteils drücken. Beide Teile des Konsolenhalters haben den gleichen Querschnitt und bestehen aus kurzen Strangprofilstücken. Das Unterteil stützt sich weder am Oberteil noch an der Gebäudewand ab. Es dient lediglich zum Verdecken der Schraube. Wird die Konsole im vorderen Bereich belastet, so verschwenkt die Konsole mit dem Bodenschenkel des Oberteils und dem gesamten Unterteil und zwar im wesentlichen um diejenige Biegelinie, längs deren das Wandanlagejoch und der Bodenschenkel des Oberteils miteinander verbunden sind. Die Folge ist, daß der Klemmspalt nach vorn divergiert und daß die Konsole herausrutschen kann. Da das Unterteil ohne jegliche Führung lediglich von der Schraube nach oben gedrückt wird, können Fehlausrichtungen des Unterteils bezüglich des Oberteils eintreten. Die EP-A-0 330 599 fällt unter Artikel 54 (3) EPÜ.

Die US-A-4 736 918 zeigt einen andersartigen Konsolenhalter, bei dem das Wandanlagejoch dem Unterteil zugeordnet ist. Das Oberteil besteht lediglich aus einem Winkel, der von oben mittels Schrauben gegen die Konsole geklemmt wird. Die Konsole muß für den Durchtritt der Schrauben Löcher aufweisen, weil ohne diese keine ausreichende Klemmwirkung erzielbar ist.

Die GB-A-618 669 zeigt einen Konsolenhalter in Form von zwei winkelförmigen Ober- und Unterteilen, die beide an ihren vertikalen Schenkeln relativ schiebbar verbunden sind. Der Vertikalschenkel des Unterteils wird an einer Gebäudewand angeschraubt und der Horizontalschenkel des Oberteils soll sich auf die Konsole auflegen, jedoch ist eine Einspannung der Konsole mit ausreichender Klemmwirkung nicht möglich.

Aufgabe der Erfindung ist es, ein Konsolenhalter gemäß dem eingangs genannten Stand der Technik so auszubilden, daß die Konsole höher belastbar ist, ohne daß die Klemmwirkung zwischen beiden Teilen des Konsolenhalters verloren geht.

Diese Aufgabe wird durch die Merkmale des Patentanspruches 1 gelöst.

Dank der Erfindung stützt sich die Bodenwand des Unterteils an der Gebäudewand ab. Wird die Konsole also an ihrem auskragenden Rand belastet, so überträgt die Bodenwand des Unterteils diese Kraft unmittelbar auf die Gebäudewand. Das Unterteil kann sich daher nicht verformen, mit der Folge, daß sich ebenfalls der Bodenschenkel des Oberteils nicht mehr nach unten abbiegen kann. Der Konsolenhalter gewährleistet eine höhere Belastbarkeit und bewirkt, daß die Konsole auch bei hoher Belastung sicher im Halter gehalten wird.

Die abhängigen Ansprüche enthalten Weiterbildungen und vorteilhafte Ausgestaltungen der Erfindung. Die im Anspruch 6 geschützte Ausgestaltung erlaubt es, mehrere Konsolen auf einfache Weise übereinander in beliebigen stufenlos veränderbaren Abständen zu montieren.

Die Merkmale der Ansprüche 7 bis 9 führen zu einer Erhöhung der Steifigkeit des Konsolenhalters, da die Klemmschrauben ein Abkippen des Vorderendes des Unterteils durch Formschluß verhindern.

Anhand der Zeichnung, die Ausführungsbeispiele darstellt, sei die Erfindung näher beschrieben.

Es zeigt
FIG. 1 einen Querschnitt durch den neuen Konsolenhalter längs der Linie 1-1 der FIG. 2,
FIG. 2 einen Längsschnitt durch den Konsolenhalter längs der Linie 2-2 der FIG. 1,
FIG. 3 eine Ansicht einer separaten Seitenwand für den Konsolenhalter,
FIG. 4 eine stirnseitige Ansicht der Seitenwand,
FIG. 5 eine vollständige Vorderansicht des Konsolenhalters mit eingeklemmter Konsole,
FIG. 6 eine Vorderansicht einer abgewandelten Ausführungsform eines Konsolenhalters,
FIG. 7 eine Querschnittansicht längs der Linie 7-7 der Figuren 5 und 6,
FIG. 8 eine Vorderansicht einer aus mehreren Konsolenhaltern bestehenden Anordnung,
FIG. 9 eine Schnittansicht längs der Linie 9-9 der FIG. 8 und
FIG. 10 einen Horizontalschnitt längs der Linie 10-10 der FIG. 9.

Ein als Schiene ausgebildeter Konsolenhalter 10 weist ein im Schnitt U-förmiges Oberteil 12 mit oberem Schenkel 16, Joch 18 und unterem Schenkel 20 auf. Das Joch hat eine Anzahl Bohrungen zum Festschrauben an einer Wand W. Ein Unterteil 14 hat eine Bodenwand 22, eine an diese anschließende nach vorn schräg aufwärtssteigende Vorderwand 24 und eine sich an diese anschließende und nach hinten bis an das Joch 18 reichende Oberwand 26. Die Bodenwand 22 hat gestufte Bohrungen, in denen Schrauben 30 mit ihren Köpfen drehbar geführt sind, die damit vertikal ausgefluchtete Bohrungen im unteren Schenkel 20 durchsetzen und in rechteckigen undrehbaren Gewindestücken 28 verschraubbar sind und mit ihren oberen Enden in Bohrungen 27 der Oberwand 26 formschlüssig eingreifen, jedoch unterhalb deren Deckfläche enden. Die Bohrungen (27) können deckseitig geschlossen sein. Der obere Schenkel 16 und die Oberwand 26 bilden parallele Klemmflächen für eine Konsole K.

Die Bodenwand 22 steht über die Oberwand 26 nach hinten um die Dicke des Joches 18 des Oberteils 12 vor, sodaß beim Festziehen der Schrauben 30 die Bodenwand 22 an der Gebäudewand W und die Oberwand 26 an der Innenseite des Joches 18 gleitet und somit eine Vertikalführung des Unterteils 14 gewährleistet ist.

Zwischen der Oberwand 26 und der Vorderwand 24 wird innenseitig eine erste Hohlkehle 32 gebildet. Die Oberwand 26 weist eine nach unten ragende Rippe 34 auf, die von der Hinterkante der Oberwand 26 einen Abstand gleich der lichten Innenbreite des unteren Schenkels 20 des Oberteils 12 hat. Die Vorderwand 24 hat innenseitig unmittelbar angrenzend an die Bodenwand 22 ebenfalls eine Rippe 36. Die beiden Rippen 34, 36 bilden mit den benachbart anschließenden Wänden 26, 24 zwei weitere Hohlkehlen 38, 40, die vertikal übereinander liegen. Die Rippe 36 hat eine vertikale Hinterfläche, die von der Hinterkante der Bodenwand 22 mindestens soweit entfernt ist, wie sich der untere Schenkel 20 von der Wand W nach vorn erstreckt. Dadurch kann dieser untere Schenkel 20 bis an die Bodenwand 22 heranfahren, sodaß ein möglichst großer Klemmstärkenbereich gewährleistet ist.

Die drei Hohlkehlen 32, 38, 40 dienen als Halterungen für Steck- oder Rastzapfen 42, die innenseitig an Seitenwänden 44 angeformt sind, deren Außenkontur so gewählt ist, daß sie den Konsolenhalter 10 unterhalb der Konsole K vollflächig abdeckt.

FIG. 5 veranschaulicht einen Konsolenhalter 10, bei dem das Oberteil 12 und das Unterteil 14 gleichlang ausgebildet sind und sich nahezu über die ganze Länge der Konsole K erstrecken. Die beiden Seitenwände 44 schließen den Konsolenhalter 10 unterhalb der Konsole K vollständig ab.

FIG. 6 zeigt einen Kornsolenhalter 11, der sich vom Konsolenhalter 10 gemäß FIG. 5 dadurch unterscheidet, daß an den Enden des Unterteils 14 zwei kurze Oberteile 13 angeordnet sind. Der Querschnitt des kurzen Oberteils 13 stimmt mit demjenigen des langen Oberteils 12 gemäß FIG. 5 überein, wie FIG. 7 veranschaulicht.

Um mehrere Konsolenhalter 10 in beliebig geringen Abständen übereinander befestigen zu können, wird eine Anordnung gewählt, die in den Figuren 8 bis 10 veranschaulicht ist. Die Oberteile 12 der Konsolenhalter 10 werden jeweils an einem Schieber 46 festgeschraubt, der im Querschnitt C-förmit ausgebildet ist und auf einer T-Schiene 48 vertikal verschiebbar geführt ist und die Ränder der Schiene 48 umgreift und untergreift. Mittels einer vollversenkten Klemmschraube 50 wird der Schieber 46 in der gewünschten Höhe an der Schiene 48 festgeklemmt.

Die Montage einer regalartigen Konsolenanordnung gemäß Figuren 8 bis 10 ist denkbar einfach. Die beiden Schienen 48 werden in genau vorgegebenen Horizontalabstand an der Wand angedübelt. Dann werden in die Schienen die Schieber 46 eingefahren und in den gewünschten Höhenpositionen durch die Klemmschrauben 50 festgeklemmt, wonach die Oberteile 12 der Konsolenhalter 10 oder 11 an den Schiebern 46 angeschraubt werden, sodaß nun die Unterteile 14 durch Betätigung der Schrauben 30 nach oben gedrückt werden, bis die Konsolen K festgeklemmt sind.

Anstelle der in den Figuren 1 und 2 gezeigten Verankerung der Oberwand 26 an den Schrauben 30 ist in Figuren 7 und 9 eine am Unterende der Oberwand angeformte nach unten abgewinkelte Längsrippe 29 vorgesehen, die die oberen Enden der Schrauben 30 formschlüssig hintergreift. Die Längsrippe 29 gehört zum Profil des Unterteils 14 und spart den Arbeitsgang, Bohrungen 27 oder Sacklöcher einbringen zu müssen. Dank der die Bodenwand 22 mit der Oberwand 26 verbindenden Schrauben 30 verhält sich das an sich offene Profil des Unterteils 14 unter Belastung wie ein geschlossenes Hohlprofil, bietet also einen wesentlich größeren Widerstand gegen Verformung, so daß insbesondere ein Abkippen des Vorderendes des Unterteils 14 durch elastische Verformung bei Belastung verhindert wird.

## Patentansprüche

1. Konsolenhalter mit zwei, als Strangpreßprofile ausgebildeten, im Querschnitt etwa u-förmigen Teilen (12, 14), deren nach vorn offenes Oberteil (12) ein Wandanlagejoch (18), einen oberen Schenkel (16) und einen unteren Schenkel (20) aufweist und deren in das Oberteil (12) eingreifendes Unterteil (14) in Form einer sich etwa über die Konsolenlänge erstreckenden Schiene eine Vorderwand (24) sowie von dieser nach hinten ragende Ober- und Bodenwände (26, 22) aufweist, wobei die Konsole (K) zwischen dem oberen Schenkel (16) des Oberteils (12) und der dazu etwa parallelen Oberwand (26) des Unterteils (14) mittels Schrauben (30) einspannbar ist, die am oder im unteren Schenkel (22) des Oberteils (12) verschraubbar sind und sich am Unterteil (14) abstützen, wobei die Vorderwand (24) des Unterteils (14) schräg nach unten zur Bodenwand (22) verläuft, die ihrerseits um die Materialstärke des Wandanlagejoches (18) über die Oberwand (26) des Unterteils (14) nach hinten vorsteht und in der Rückflächenebene des Wandanlagejoches (18) endet.

2. Konsolenhalter nach Anspruch 1, dadurch gekennzeichnet, daß beiden Enden der Unterteil-Schiene (14) jeweils ein kurzes Oberteil (12) zugeordnet ist.

3. Konsolenhalter nach Anspruch 1, dadurch gekennzeichnet, daß das Oberteil (12) als durchgehende Schiene mit einer Länge gleich der des Unterteils (14) ausgebildet ist.

4. Konsolenhalter nach einem der Ansprüche 1 bis 3, dadurch gekennzeichnet, daß an den Enden der Unterteil-Schiene (14) jeweils eine abnehmbare Seitenwand (44) befestigt ist.

5. Konsolenhalter nach Anspruch 4, dadurch gekennzeichnet, daß die Oberwand (26) und die Vorderwand (24) nahe der Bodenwand (22) innenseitig je eine längsverlaufende Rippe (34,36) aufweisen, daß im Eckbereich zwischen Vorderwand (24) und Oberwand (26) innenseitig eine Hohlkehle (32) gebildet ist und daß die beiden Rippen (34,36) und die Hohlkehle (32) Halterungen für drei Befestigungselemente (42) der Seitenwand (44) bilden.

6. Konsolenhalter nach einem der Ansprüche 1 bis 5, dadurch gekennzeichnet, daß am Oberteil (12) rückseitig ein oder mehrere Vertikalschieber (46) befestigt sind, die in an einer Wand (W) anzubringenden Vertikalschienen (48) verschiebbar geführt sind und mittels einer Klemmschraube (50) jeweils an diesen festklemmbar sind.

7. Konsolenhalter nach einem der Ansprüche 1 bis 6, dadurch gekennzeichnet, daß jede Schraube (30) in ihrem Kopfbereich in der Bodenwand (22) des Unterteils (14) drehbar geführt und axial an dieser abgestützt ist und mit ihrem oberen Ende mit der Oberwand (26) des Unterteils (14) formschlüssig verbunden ist.

8. Konsolenhalter nach Anspruch 7, dadurch gekennzeichnet, daß die Oberwand (26) eine abwärtsweisende Längsrippe (27) aufweist, die das obere Ende jeder der Schrauben (30) hintergreift.

9. Konsolenhalter nach Anspruch 7, dadurch gekennzeichnet, daß die Oberwand (26) für jede Schraube (30) eine mindestens nach unten offene Bohrung (29) aufweist in die die Schraube (30) eingreift.

## Claims

1. A console support with two parts (12, 14) formed as extruded profiles and roughly U-shaped in cross-section, whose upper part (12), which is open towards the front, has a wall attachment yoke (18), an upper arm (16) and a lower arm (20) and whose lower part (14), which engages with the upper part (12) and is in the form of a rail extending roughly over the length of the console, has a front wall (24) and upper and base walls (26, 22) projecting backwards from this front wall (24), wherein the console (K) can be clamped between the upper arm (16) of the upper part (12) and the upper wall (26) - roughly parallel thereto - of the lower part (14) by means of screws (30), which can be screwed on or in the lower arm (22) [sic - recte: 20] of the upper part (12) and are supported on the lower part (14), wherein the front wall (24) of the lower part (14), extends diagonally downwards to the base wall (22), which in turn protrudes backwards over the upper wall (26) of the lower part (14) by the material thickness of the wall attachment yoke (18) and ends in the plane of the rear surface of the wall attachment yoke (18).

2. A console support according to Claim 1, characterised in that a short upper part (12) is assigned to each end of the lower-part rail (14).

3. A console support according to Claim 1, characterised in that the upper part (12) is formed as a continuous rail with a length which is equal to that of the lower part (14).

4. A console support according to any one of Claims 1 to 3, characterised in that a removable side wall (44) is attached to each end of the lower-part rail (14).

5. A console support according to Claim 4, characterised in that the upper wall (26) and the front wall (24) near the base wall (22) each have a longitudinally extending rib (34, 36) on the inside, in that a groove (32) is formed on the inside in the corner region between the front wall (24) and the upper wall (26) and in that the two ribs (34, 36) and the groove (32) form mountings for three attachement elements (42) of the side wall (44).

6. A console support according to any one of Claims 1 to 5, characterised in that one or more vertical sliders (46) are attached to the rear side of the upper part (12), which vertical sliders (46) are displaceably guided in vertical rails (48), to be fitted to a wall (W), and can each be clamped to these by means of a clamping screw (50).

7. A console support according to any one of Claims 1 to 6, characterised in that, in its head region, each screw (30) is guided rotatably in the base wall (22) of the lower part (14) and is supported axially on this base wall (22) and, with its upper end, is connected to the upper wall (26) of the lower part (14) in a positive-locking manner.

8. A console support according to Claim 7, characterised in that the upper wall (26) has a longitudinal rib (27) which points downwards and extends behind the upper end of each of the screws (30).

9. A console support according to Claim 7, characterised in that, for each screw (30), the upper wall (26) has a borehole (29) which is open towards the bottom at least and into which the screw (30) engages.

## Revendications

1. Support de tablette d'étagère à deux parties (12, 14) à section environ en forme de "U", se présentant sous forme de profilés extrudés, dont la partie supérieure (12) ouverte vers l'avant présente un étrier d'applique murale (18), une branche supérieure )16) et une branche inférieure (20) et dont la partie inférieure (14) s'engageant dans la partie supérieure (12) présente une paroi frontale (24) sous forme d'un rail s'étendant environ sur la longueur de la tablette d'étagère, ainsi que des parois supérieure et inférieure (26, 22) s'étendant vers l'arrière à partir de cette dernière, la tablette d'étagère (K) pouvant être fixée, entre la branche supérieure (16) de la partie supérieure (12) et la paroi supérieure (26), environ parallèle à cette dernière, de la partie inférieure (14), par des vis (30) qui peuvent être vissées sur ou dans la branche inférieure (22) de la partie supérieure (12) et s'appuient contre la partie inférieure (14), la paroi frontale (24) de la partie inférieure (14) s'étendant obliquement vers le bas vers la paroi inférieure (22) qui, à son tour, se trouve en saillie, de l'épaisseur de matériau de l'étrier d'applique murale (18) par rapport à la paroi supérieure (26) de la partie inférieure (14) et aboutit dans le plan de la face arrière de l'étrier d'applique murale (18).

2. Support de tablette d'étagère suivant la revendication 1, caractérisé en ce qu'à chacune des deux extrémités du rail de la partie inférieure (14) est adjointe une partie supérieure courte (12).

3. Support de tablette d'étagère suivant la revendication 1, caractérisé en ce que la partie supérieure (12) se présente sous forme d'un rail continu d'une longueur égale à celle de la partie inférieure (14).

4. Support de tablette d'étagère suivant l'une des revendications 1 à 3, caractérisé en ce qu'à chacune des extrémités du rail de la partie inférieure (14) est fixée une paroi latérale amovible (44).

5. Support de tablette d'étagère suivant la revendication 4, caractérisé en ce que la paroi supérieure (26) et la paroi frontale (24), près de la paroi inférieure, présentent, chacune, du côté intérieur, une nervure (34, 36) s'étendant dans le sens longitudinal, qu'à l'endroit de l'angle entre la paroi frontale (24) et la paroi supérieure (26), il est formé, du côté intérieur, une gorge creuse (32) et que les deux nervures (34, 36) et la gorge creuse (32) forment des supports pour trois éléments de fixation (42) de la paroi latérale (44).

6. Support de tablette d'étagère suivant l'une des revendications 1 à 5, caractérisé en ce qu'à la partie supérieure (12) sont fixés, du côté arrière, un ou plusieurs curseurs verticaux (46) qui sont montés, de manière à pouvoir se déplacer, dans des rails verticaux (48) à placer sur un mur (W) et peuvent, chacun, être fixés sur ceux-ci à l'aide d'une vis de serrage (50).

7. Support de tablette d'étagère suivant l'une des revendications 1 à 6, caractérisé en ce que chaque vis (30) est engagée, dans sa partie de tête, de manière à pouvoir tourner, dans la paroi inférieure (22) de la partie inférieure (14) et s'appuie axialement sur celle-ci et est, par son extrémité supérieure, reliée, en liaison de forme, avec la paroi supérieure (26) de la partie inférieure (14).

8. Support de tablette d'étagère suivant la revendication 7, caractérisé en ce que !a paroi supérieure (26) présente une nervure longitudinale (27) dirigée vers le bas qui vient en prise derrière l'extrémité supérieure de chacune des vis (30).

9. Support de tablette d'étagère suivant la revendication 7, caractérisé en ce que la paroi supérieure (26) présente, pour chaque vis (30), un alésage (29), au moins ouvert vers le bas, dans lequel s'engage la vis (30).
